# EUROPÄISCHE PATENTANMELDUNG

(11) **EP 2 524 896 A1**
(43) Veröffentlichungstag der Anmeldung: **21.11.2012**
(21) Anmeldenummer: 11166837.2
(22) Anmeldetag: 20.05.2011
(51) Int. Cl.: B68G 9/00

(54) **Verfahren und Vorrichtung zur Herstellung und Aufreihung von Federn**

(71) Anmelder: Remex AG, 9323 Steinach (CH)
(72) Erfinder: Gökbayrak, Bülent, 9435 Heerbrugg (CH)
(74) Vertreter: Frischknecht, Harry Ralph

(57) **Zusammenfassung**

Ein Verfahren zur Herstellung von Federn (1, 5) aus Federdraht (6) und zur Aufreihung der Federn (1, 5) in einer bestimmten Reihenfolge, wobei mit einer ersten Umformeinheit (2) eine erste Feder (1) hergestellt wird, welche während der Herstellung direkt und unmittelbar in eine Wegführeinheit (3) gewunden wird, wobei zeitlich nach der Herstellung von mindestens einer ersten Feder (1) mit einer weiteren Umformeinheit (4) mindestens eine weitere Feder (5) hergestellt wird, welche während der Herstellung direkt und unmittelbar in eine Wegführeinheit (3) gewunden wird, und wobei die Wegführeinheit (3) in einer vorbestimmter Reihenfolge mit Federn (1) von der ersten und/oder Federn (5) von der weiteren Umformeinheit (2, 4) befüllt wird.

## Beschreibung

### TECHNISCHES GEBIET

Die vorliegende Erfindung betrifft ein Verfahren zur Herstellung, zur Aufreihung von Federn und zur Abfüllung von Federn gemäss dem Oberbegriff von Anspruch 1 und eine Vorrichtung zur Durchführung des Verfahrens nach Anspruch 10.

### STAND DER TECHNIK

Aus dem Stand der Technik sind als Druckfedern ausgebildete Taschenfedern für Matratzen oder andere Liege- und Sitzpolster bekannt. Dabei werden die Taschenfedern in textile Taschenstreifen eingefüllt und mehrere Taschenstreifen nebeneinander ergeben dann eine Matratze bzw. ein Liege- oder Sitzpolster.

Viele der Benutzer von solchen Matratzen haben den Wunsch, dass die Matratze nach Ihren Bedürfnissen hergestellt wird, wobei Zonen mit verschiedener Härte in der Matratze vorhanden sind. Dies wird üblicherweise durch die Anordnung von verschiedenen Druckfedern in den jeweiligen Taschenfederstreifen erzielt. Beispielsweise werden dabei Taschenfedern mit unterschiedlichem Federdrahtdurchmesser in einen Textilstreifen eingefüllt, so dass die Feder in einer ersten Tasche andere Eigenschaften bezüglich Widerstands aufweist als die Feder in einer zweiten Tasche.

Aus den Vorrichtungen aus dem Stand der Technik ergeht der Nachteil, dass das Befüllen von Taschenstreifen mit unterschiedlichen Federn meist sehr aufwändig und kompliziert ist.

### DARSTELLUNG DER ERFINDUNG

Ausgehend von diesem Stand der Technik liegt der Erfindung die Aufgabe zugrunde, ein Verfahren sowie eine Vorrichtung zu schaffen, welche in der Lage ist, Taschenfedern für die Befüllung von Taschenstreifen für Matratzen oder andere Liege- und Sitzpolster in einer einfachen Art und Weise herzustellen.

Eine solche Aufgabe wird vom Verfahren nach Anspruch 1 gelöst. Demgemäss dient ein Verfahren zur Herstellung von Federn aus Federdraht, zur Aufreihung der Federn in einer bestimmten Reihenfolge und zur Abfüllung der Federn in eine Endlosschlange, wobei mit einer ersten Umformeinheit mindestens eine erste Feder hergestellt wird, welche während der Herstellung direkt und unmittelbar in eine Wegführeinheit gewunden wird, wobei zeitlich nach der Herstellung von mindestens einer ersten Feder mit mindestens einer weiteren Umformeinheit mindestens eine weitere Feder hergestellt wird, welche während der Herstellung direkt und unmittelbar in eine Wegführeinheit gewunden wird, und wobei die Wegführeinheit in einer vorbestimmter Reihenfolge mit Federn von der ersten und/oder Federn von der weiteren Umformeinheit befüllt wird. Anschliessend wird, vorzugsweise mit einer Transfereinheit, eine Endlosschlange, insbesondere ein Taschenfederstreifen, durch die Federn in der besagten Reihenfolge befüllt, wobei die Übergabe bevorzugt direkt und unmittelbar aus der Transfereinheit erfolgt.

Durch das direkte Winden bzw. Herstellen der Feder in die Wegführeinheit und die Befüllung der Wegführeinheit mit den Federn in der entsprechenden Reihenfolge können die Federn in einer besonders einfachen Art und Weise hergestellt und aufgereiht werden. Zudem kann durch die Befüllung der Wegführeinheit mit den Federn durch die erste und die zweite Umformeinheit durch die Wahl der jeweiligen Umformeinheit, welche die Feder zu produzieren hat, die Reihenfolge der Federn besonders einfach bereitgestellt werden, womit auch ein späteres Ordnen der Federn entfällt.

Vorzugsweise wird mit der ersten Umformeinheit eine erste Feder hergestellt, welche bezüglich Form und/oder Federdurchmesser und/oder Drahtdurchmesser und/oder Anzahl Windungen unterschiedlich von der durch die weitere Umformeinheit hergestellte weitere Feder ist. Somit kann die Endlosschlange mit Federn unterschiedlicher Eigenschaften befüllt werden.

Vorzugsweise wird zeitlich gesehen eine Feder nach der anderen hergestellt, wobei die Federn sowohl von der ersten als auch von der weiteren Umformeinheit hergestellt werden können. Somit kann durch Wahl der Umformeinheit, die die fragliche Feder herstellt, die Reihenfolge der Federn bereitgestellt werden.

Vorzugsweise wird die erste Feder durch die erste Umformeinheit entlang einer Herstellachse in eine erste Richtung und die weitere Feder durch die weitere Umformeinheit entlang einer Herstellachse in eine andere Richtung gewunden, wobei beim Zeitpunkt der Herstellung die Herstellachse der Mittelachse der jeweiligen Feder entspricht und wobei die Herstellachsen parallel, insbesondere kollinear, zueinander verlaufen. Dadurch kann die Wegführeinheit immer an der gleichen Stelle befüllt werden, was die Fehleranfälligkeit verringert.

Vorzugsweise sind die besagten Richtungen im Wesentlichen gegeneinander gerichtet.

Bevorzugterweise ist jeder der Umformeinheiten ein Drahtmagazin zugeordnet, wobei aus dem jeweiligen Drahtmagazin der Federdraht der Umformeinheit zugeführt wird, und wobei die Drahtmagazine mit Federdraht mit unterschiedlichen oder gleichen Drahtdurchmessern befüllt sind. Bei unterschiedlichem Drahtdurchmesser können Federn mit unterschiedlichem Drahtdurchmesser hergestellt werden.

Vorzugsweise stellen die Umformeinheit Federn mit unterschiedlicher Form und/oder Federdurchmesser und/oder Anzahl Windungen her.

Vorzugsweise werden die erste Feder und die weitere Feder zeitlich nacheinander an der gleichen Stelle in die Wegführeinheit eingeführt, wobei die Wegführeinheit nach der Befüllung mit der ersten Feder weiterbewegt wird, so dass die weitere Feder in die frei werdende Stelle eingeführt werden kann.

Die Wegführeinheit wird vorzugsweise getaktet bewegt und nach der Befüllung einer Feder jeweils um einen Takt oder mehrere Takte bewegt, so dass die Wegführeinheit mit einer weiteren Feder befüllt werden kann.

Vorzugsweise werden die Federn in eine gemeinsame Wegführeinheit gewunden. Alternativ kann jede der Federn in jeweils eine der jeweiligen Umformeinheit zugeordnete Wegführeinheit gewunden werden, womit die Taktzeit erhöht werden kann.

Vorzugsweise weist die Wegführeinheit eine Vielzahl von in Richtung der Bewegungsachse hintereinander angeordneten Fächer auf. Jeweils ein Fach wird mit einer einzigen Feder befüllt und anschliessend wird die Wegführeinheit in Richtung der Bewegungsachse bewegt, so dass ein leeres Fach in den Bereich der Umformeinheiten, insbesondere in den Bereich der Herstellachsen, zu liegen kommt.

Eine Vorrichtung zur Durchführung eines oben genannten Verfahrens umfasst eine erste Umformeinheit zur Herstellung einer ersten Feder, mindestens eine weitere Umformeinheit zur Herstellung einer weiteren Feder und mindestens eine Wegführeinheit. Die mindestens eine Wegführeinheit steht räumlich derart zu den Umformeinheit, dass die jeweilige Feder direkt und unmittelbar in die Wegführeinheit windbar ist, wobei die Wegführeinheit in einer vorbestimmter Reihenfolge mit Federn von der ersten und/oder Federn von der weiteren Umformeinheit befüllbar, und wobei über eine Transfereinheit eine Endlosschlange, insbesondere ein Taschenfederstreifen, durch die Federn in der besagten Reihenfolge befüllbar ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine schematische Ansicht einer Vorrichtung zur Herstellung von Taschenfedern in einer ersten Konfiguration;
- Fig. 2: eine schematische Ansicht der Vorrichtung nach Figur 1 in einer zweiten Konfiguration;

- Fig. 3: eine perspektivische Ansicht der Vorrichtung nach Figur 1 in der ersten Konfiguration;
- Fig. 4: eine Detailansicht der Figur 3;
- Fig. 5: eine Detailansicht der Figur 3; und
- Fig. 6: eine perspektivische Ansicht der Vorrichtung nach Figur 1 in der zweiten Konfiguration.

### BESCHREIBUNG BEVORZUGTER AUSFÜHRUNGSFORMEN

Mit Bezug zu den Zeichnungen werden mögliche Ausführungsbeispiele beschrieben. Die Zeichnungen und die Beschreibung zeigen bevorzugte Ausführungsbeispiele und sollten nicht dahingehend ausgelegt werden, um die Erfindung einzuschränken, welche durch die Ansprüche definiert ist.

In der Figur 1 wird eine schematische Ansicht einer Vorrichtung zur Herstellung und zur Aufreihung von Taschenfedern in einer ersten Konfiguration gezeigt. Die Vorrichtung dient zur Herstellung von Federn aus einem Federdraht, insbesondere Druckfedern für den Einsatz als Taschenfedern gemäss dem hierin beschriebenen Verfahren, zur anschliessenden Aufreihung von den Federn in einer vorbestimmten Reihenfolge und zur Befüllung einer Endlosschlange, insbesondere eines Taschenfederstreifens, mit den Federn in der besagten Reihenfolge. Taschenfedern werden in einen entsprechenden Taschenfederstreifen für Matratzen oder andere Liege- und Sitzpolster eingesetzt.

Die Vorrichtung umfasst im wesentlichen eine erste Umformeinheit 2 zur Herstellung einer ersten Feder 1, mindestens eine weitere Umformeinheit 4 zur Herstellung einer weiteren Feder 5 und mindestens eine Wegführeinheit 3, mit welcher die hergestellten Federn zur einer in den Figuren nicht gezeigten Abfüllstation oder Transfereinheit, in welcher die Federn in einen Taschenfederstreifen eingefüllt werden, bewegbar sind. Die Federn 1, 5 werden dabei in der Wegführeinheit 3 in der vorbestimmten Reihenfolge aufgereiht.

Unter einer weiteren Feder bzw. einer weiteren Umformeinheit wird eine bezüglich der ersten Feder bzw. ersten Umformeinheit zusätzliche Feder/Umformeinheit verstanden. Typischerweise werden jeweils eine Vielzahl von ersten Federn 1 und eine Vielzahl von weiteren Federn 5 hergestellt und in der entsprechenden Reihenfolge in der Wegführeinheit 3 aufgereiht. Die Reihenfolge der Federn kann beliebig sein. Beispielsweise kann die Wegführeinheit 3 abwechslungsweise mit einer ersten Feder 1 und mit einer weiteren Feder 5 und dann wieder mit einer ersten Feder 1 usw. befüllt werden. Alternativ kann die Wegführeinheit auch mit mehreren ersten Federn 1 hintereinander und anschliessend mit mehreren weiteren Federn 5 oder auch nur mit einer einzigen weiteren Feder 5 befüllt werden. Alternativ ist auch eine Abfolge von nur ersten Federn 1 oder von nur zweiten Federn 1 hintereinander möglich. Die Federn können dabei unterschiedliche Federeigenschaften aufweisen, insbesondere bezüglich Form und/oder Federdurchmesser und/oder Drahtdurchmesser und/oder Anzahl Windungen unterschiedlich ausgebildet sein.

Die Umformeinheiten 2, 4, welche auch als Federwindeeinheiten bezeichnet werden können, formen einen Federdraht 6, 7 derart um, dass dieser die Gestalt einer Feder erhält. In den Figuren 3 bis 5 werden typische Umformeinheiten 2, 4 gezeigt. Dort kann erkannt werden, dass jede der Umformeinheiten eine Umformrolle 20, 40 und ein Ablenkelement 21, 41 umfasst, zu welchen der jeweilige Federdraht zuführbar ist, welche die wesentlichen Teile der Umformeinheit 2, 4 darstellen. Die Umformrolle 20, 40 beeinflusst den Durchmesser der zu windenden Druckfeder, während die Ablenkelemente 21, 41 die Steigung der Druckfeder beeinflussen. Die Ablenkelemente 21, 41 können separat von der Umformrolle 20, 40 ausgebildet sein, oder durch eine Umformrille in der Umformrolle bereitgestellt werden. Jede der Umformeinheiten 2, 4 kann dabei Federn mit unterschiedlichen Eigenschaften, also beispielsweise unterschiedlichem Durchmesser, Steigung und Drahtdurchmesser winden bzw. herstellen.

Der Federdraht wird über eine Zuführöffnung 42 der jeweiligen Umformrolle 20, 40 zugeführt. Die Umformrolle 20, 40 ist derart zur Öffnung 42 angeordnet, dass der Federdraht 6 bzw. 7 auf die Umformrille 20, 40 trifft, so dass der Federdraht 6 bzw. 7 entlang einer Kreisbahn abgelenkt wird und dabei die Druckfeder 1 geformt wird. Die Druckfeder wird bei der Herstellung entlang einer Herstellachse H1, H5 bewegt bzw. gewunden. Die Federspitze 8, bewegt sich also schraubenlinienförmig um die jeweilige Herstellachse H1, H5, während sich die Feder 1, 5 als solche entlang der der Herstellachse H1, H5 bewegt.

Sobald die gewünschte Länge der Feder bzw. die Anzahl gewünschter Windungen erreicht wird, wird mit einem Schneidwerkzeug die hergestellte Feder vom Federdraht 6 geschnitten und die fertige geformte bzw. gewundene Feder liegt in der Wegführeinheit 3.

Die Umformeinheiten 2, 4 sind dabei so zur Wegführeinheit 3 angeordnet, dass die jeweilige Feder 1, 5 direkt und unmittelbar in die Wegführeinheit windbar ist. Das heisst, dass die Feder 1, während der Herstellung in die Wegführeinheit 3 gewunden wird, wobei nach erfolgtem Windevorgang die Feder bereits in der Wegführeinheit 3 liegt und nicht noch einer solchen zugeführt werden muss. Folglich wird die Federspitze 8 der jeweiligen Feder 1, 5 während des Windevorgangs in die Wegführeinheit 3 hinein bewegt.

Mit Hilfe der Figur 1 wird nun das erfindungsgemässe Verfahren zur Herstellung von Federn 1, 5 aus einem Federdraht 6, 7 erläutert. Mit der ersten Umformeinheit 2 wird mindestens eine erste Feder 1 hergestellt, welche während der Herstellung direkt und unmittelbar in die Wegführeinheit 3 gewunden wird. Zeitlich nach der Herstellung der mindestens einen ersten Feder wird mit der weiteren Umformeinheit 4 eine weitere Feder 5 hergestellt, welche während der Herstellung direkt und unmittelbar in die Wegführeinheit 3 gewunden wird. Folglich können eine Vielzahl oder auch nur eine von ersten Federn und anschliessend eine Vielzahl oder auch nur eine von zweiten Federn gewunden werden.

Die Wegführeinheit 3 wird somit in einer vorbestimmten Reihenfolge von der ersten oder von der zweiten Umformeinheit befüllt. Die Reihenfolge kann dabei beispielsweise über eine Steuerung vorbestimmt sein. Durch die Befüllung der Wegführeinheit 3 mit den Federn in der entsprechenden Reihenfolge, kann beispielsweise eine gewünschte Reihenfolge bzw. Abfolge von Federn bereitgestellt werden, welche dann direkt in der Reihenfolge durch eine Transfereinheit in einen Taschenfederstreifen abfüllbar ist. Eine weitere Aufreihung der Federn in einer entsprechenden Reihenfolge entfällt.

Folglich können eine vorbestimmte Anzahl von ersten Federn hergestellt und aufgereiht werden und anschliessend eine vorbestimmte Anzahl von den weiteren Federn hergestellt und aufgereiht werden. Dies erlaubt ein Abwechseln von verschiedenen Federn hintereinander in der Wegführeinheit 3, was beim Einfüllen in den Taschenfederstreifen den Vorteil hat, dass bereits eine bestimmte Reihenfolge der Federn vorbereitet werden kann und somit eine effizientere Befüllung des Taschenfederstreifens ermöglicht wird.

Vorzugsweise kann jeder der Umformeinheiten 2, 5 ein separates Drahtmagazin zugeordnet werden, wobei aus dem jeweiligen Drahtmagazin der Federdraht 6, 7 der Umformeinheit 2, 4 zugeführt wird. Besonders bevorzugt wird in jedem der Drahtmagazine ein Federdraht 6, 7 mit unterschiedlichem Drahtdurchmesser eingespannt, so dass mit der ersten Umformeinheit 2 eine Feder mit anderen Federeigenschaften als mit der zweiten Umformeinheit 4 herstellbar ist. Dies hat den Vorteil, dass die oben genannte Reihenfolge auf die Anforderungen, welche ein späterer Benutzer an den Taschenfederstreifen, bzw. an die aus den Taschenfederstreifen gefertigte Matratze stellt, eingestellt werden kann. So kann ein Taschenfederstreifen beispielsweise mit härteren und weicheren Federn befüllt werden. Durch die Wahl von einem unterschiedlichen Drahtdurchmesser werden also mindestens zwei Federn mit unterschiedlichen Eigenschaften bereitgestellt. Die zwei unterschiedlichen Federn lassen sich dann entsprechend der vorbestimmten Reihenfolge durch die Reihenfolge des Windens in die Wegführeinheit 3 entsprechend aufreihen, so dass ein Federstreifen mit den gewünschten Eigenschaften bereitstellbar ist.

Die erste Feder 1 wird, wie oben erwähnt, entlang einer ersten Herstellachse H1 in eine erste Richtung R1 und die weitere Feder 5 entlang einer weiteren Herstellachse H5 in eine weitere Richtung R5 gewunden. Zum Zeitpunkt der Herstellung entspricht die Herstellachse H1, H5 der Mittelachse M1, M5 der jeweiligen Feder 1, 5. Die erste Umformeinheit 2 und die weitere Umformeinheit 4 sind vorzugsweise derart zueinander angeordnet, dass die Herstellachsen H1, H5 parallel, insbesondere kollinear, zueinander verlaufen.

In der in Figur 1 gezeigten Konfiguration sind die beiden Umformeinheiten 2 und 4 bezüglich der Wegführeinheit 3 linker Hand L und rechter Hand R von der Wegführeinheit 3 angeordnet, wobei die erste Richtung R1 im wesentlichen gegen die zweite Richtung R5 gerichtet ist. Folglich wird die erste Feder 1 von der linken Seite L und die weitere Feder 5 von der rechten Seite R in die Wegführeinheit 3 eingeschoben. Die Anordnung von zweite Umformeinheiten 2 und 4 seitlich von der Wegführeinheit hat den Vorteil, dass die Wegführeinheit 3 von beiden Seiten abwechslungsweise entsprechend der gewünschten Reihenfolge beschickt werden kann, was die Taktzeit massiv erhöht. Beispielsweise ist es dadurch möglich 120 Federn pro Minute herzustellen und die Wegführeinheit 3 zu platzieren.

Die Umformeinheiten 2, 4 stehen dabei so zueinander, dass die erste Feder 1 und die weitere Feder 5 an der gleichen Stelle S in die Wegführeinheit 3 eingeführt werden. Folglich werden alle Federn 1, 5 immer an der gleichen Stelle S in die Wegführeinheit 3 eingeschoben. Nach der Befüllung der Wegführeinheit 3 einer Feder 1, 5 wird die Wegführeinheit in ihrer Bewegungsrichtung B weiterbewegt, so dass die zeitlich anschliessend hergestellte Feder 1, 5 in die frei werdende Stelle S in die Wegführeinheit 3 eingeführt werden kann.

Die Bewegung der Wegführeinheit 3 erfolgt vorzugsweise getaktet, so dass an der Stelle S immer ein Platz für die zu windende Feder vorhanden ist. Folglich wird die Wegführeinheit 3 an der Stelle S mit einer Feder 1, 5 befüllt, dann um einen Takt in Bewegungsrichtung B verschoben, so dass an der Stelle S in der Wegführeinheit 3 wieder Platz für eine neue Feder ist, so dass die Wegführeinheit 3 dann wieder an der Stelle S mit einer Feder 1, 5 befüllt werden kann.

Die Wegführeinheit 3 führt die Federn entlang ihrer Bewegungsachse B weg. Vorzugweise steht die Bewegungsachse B rechtwinklig zur entsprechenden Herstellachse H1, H5 der jeweiligen Umformeinheit 2, 4.

Die Wegführeinheit 3 weist bevorzugt eine Vielzahl von in Bewegungsrichtung B hintereinander angeordneten Fächern 9 auf. Die Fächer 9 dienen der Aufnahme der Federn 1, 5. Das Verfahren läuft dann so ab, dass nach der Herstellung von einer Feder, also nach dem Durchtrennen des entsprechenden Federdrahtes 6, 7 die Feder vollständig im entsprechenden Fach 9 liegt und die Wegführeinheit 3 entlang der Bewegungsrichtung vorgeschoben wird, so dass eine leeres Fach 9 auf der Höhe der Herstellachsen H1 und H5 zu liegen kommt. Somit kann also eine weitere Feder in das leere Fach 9 gewunden werden.

Es kann also gesagt werden, dass die Wegführeinheit 3 getaktet bewegt wird und nach der Befüllung einer Feder 1 jeweils um einen Takt in Bewegungsrichtung B bewegt wird, so dass ein weiteres noch nicht mit einer Feder befülltes Fach 9 mit einer Feder 1, 5 befüllbar ist.

In der Figur 1 wird die Vorrichtung in der ersten Konfiguration mit einer Wegführeinrichtung 3 und in der Figur 2 wird die Vorrichtung in der zweiten Konfiguration mit zwei Wegführvorrichtungen 3, 3' gezeigt. Dies ist im wesentlichen des einzigen Unterschieds zwischen den beiden Konfiguration. Alle anderen Merkmale sind im Wesentlichen gleich bzw. identisch. In der ersten Konfiguration werden die Federn 1 von der ersten Umformeinheit 2 in die gleiche Wegführvorrichtung 1 gewunden, wie die Federn der weiteren Umformeinheit 4. Die erste Konfiguration ist dann vorteilhaft, wenn ein Taschenfederstreifen mit einer unterschiedlichen Konfiguration, also mit verschiedenen Federn, hergestellt werden soll.

In der zweiten Konfiguration, welche in der Figur 2 und 6 gezeigt ist, wird die Feder 1 von der ersten Umformeinheit 2 in eine erste Wegführeinheit 3 und die Feder 5 der weiteren Umformeinheit 4 in eine zweite Wegführeinheit 3' eingeschoben. Die zweite Konfiguration dient im Wesentlichen der Leistungssteigerung.

Die Vorrichtung kann vorzugsweise derart ausgebildet sein, dass beide Konfigurationen einstellbar sind. In der vorliegenden Ausführungsform steht die erste Umformeinheit 2 mit der weiteren Umformeinheit über eine Führungsschiene 10 in Verbindung. Dabei können die beiden Umformeinheiten in Richtung der Herstellachsen H1 und H5 relativ zueinander verschoben werden. Vorzugsweise ist die erste Umformeinheit 2 fest mit der Führungsschiene 10 in Verbindung und dient als Referenzpunkt. Die weitere Umformeinheit 4 ist dann entlang der Führungsschiene 10 verschiebbar und kann zur ersten Umformeinheit 2 verschoben werden. Dies wird durch den Pfeil P dargestellt. In einer ersten Endlage befindet sich die weitere Umformeinheit 2 in der Nähe der Wegführeinheit 3 und beschickt diese mit den hergestellten Federn. Dies entspricht der ersten Konfiguration und wird mit der Figur 1 gezeigt. In einer zweiten Endlage befindet sich die weitere Umformeinheit 2 von der ersten Wegführeinheit 3 entfernt, so dass zwischen der weiteren Umformeinheit 2 und der ersten Wegführeinheit 3 eine weitere Wegfuhreinheit 3' anordbar ist.

In der Figur 3 wird die erfindungsgemässe Vorrichtung in der ersten Konfiguration gezeigt, wobei sich die Vorrichtung in einem Zustand befindet, in welchem eine erste Feder 1 in ein Fach 9 der Wegführeinheit 3 gewunden wird. Es kann hier also gut erkannt werden, dass die Feder 1 direkt und unmittelbar während ihrer Herstellung bzw. während des Windevorgangs in das Fach 9 eingeschoben wird. Die Federspitze 8 bewegt sich demnach von der linken Seite L in die rechte Seite R des Fachs 9, wobei sich die Federspitze 8 im Wesentlichen schraubenlinienförmig um die Herstellachse H1 windet. Die Feder 1 als solche wird entlang der Herstellachse H1 in das Fach 9 bewegt.

Die Figur 4 zeigt eine Detailansicht der Figur 3, wobei sich die Vorrichtung ebenfalls in der ersten Konfiguration befindet, und wobei hier eine weitere Feder 5 von der weiteren Umformeinheit 4 in ein Fach 9 in die Wegführeinheit 3 eingeschoben wird. Aus der Öffnung 42 tritt hier der Federdraht 7 aus dem Drahtmagazin heraus und kann beispielsweise durch Antriebsrollen 44 angetrieben werden. Anschliessend trifft der Federdraht 7 auf die Umformrolle 40 und ggf. auf das Ablenkelement 41, wodurch die Feder 5 geformt wird. Die Feder 5 wird dann direkt und unmittelbar in das in Richtung der Herstellachse H5 stehende Fach 9 gewunden bzw. während der Herstellung eingeschoben wird. Sobald die Feder 5 dann fertiggestellt ist, wird der Federdraht 7 im Bereich der Umformrolle 40 durchtrennt und die Wegführeinheit 3 wird entlang der Betätigungsrichtung B um einen Takt bewegt, so dass ein leeres Fach 9 an die Stelle S des befüllten Fachs 9 zu liegen kommt.

In diesem Zusammenhang ist noch zu erwähnen, dass die Wegführeinheit mit den Fächern 9 synchron zu den beidem Umformeinheiten 2, 4 betrieben wird.

Die Feder 5 liegt dann also im Fach 9 und wird entlang der Betätigungsrichtung B getaktet von der Umformeinheit 4 wegbewegt. Dabei kommt die Feder 5 in Kontakt mit seitlichen Leitblechen 11, welche bezüglich der Betätigungsrichtung B seitlich von der Wegführeinheit 3 angeordnet sind. Die Leitbleche 11 diene im Wesentlichen der Führung der Feder 5 im jeweiligen Fach 9, so dass die Feder 5 nicht seitlich aus dem Fach 9 fallen kann.

Die Wegführeinheit 3 umfasst, wie in der Figur 5 gezeigt, eine Vielzahl von hintereinander angeordneten Fächern 9, eine Förderband 12 und seitlich angeordnete Leitbleche 11. Weiter umfasst die Wegführeinheit 3 eine nicht gezeigte Antriebseinheit, welche das Förderband entlang der Betätigungsrichtung bewegt. Die Fächer 9 werden durch mit dem Förderband 12 in Verbindung stehende Wände 13, durch seitlich angeordneten Leitblechen 11 begrenzt und durch das Förderband 12 selbst. Die Wände 13 stehen rechtwinklig vom Förderband 12 ab und erstrecken sich rechtwinklig zur Bewegungsrichtung B der Wegführeinheit 3. Um ein Herausfallen der Feder aus dem Fächer 9 zu verhindern, können die Wände 13 weiterhin mit einem Deckel 14 versehen sein.

In der Figur 6 wird die Vorrichtung in der zweiten Konfiguration nach der Figur 2 gezeigt. In dieser Konfiguration wurde im wesentlichen eine weitere Wegführeinheit 3' angeordnet, so dass die erste Umformeinheit 2 die Federn 1 in die erste Wegführeinheit 3 windet und die weitere Umformeinheit 3 die Federn 5 in die weitere Wegführeinheit 3' windet.

### BEZUGSZEICHENLISTE

- 1: erste Feder
- 2: erste Umformeinheit
- 3: Wegführeinheit
- 4: weitere Umformeinheit
- 5: weitere Feder
- 6: Federdraht
- 7: Federdraht
- 8: Federspitze
- 9: Fächer
- 10: Führungsschiene
- 11: seitliche Leitblechen
- 12: Förderband
- 13: Wand
- 14: Deckel
- 20: Umformrolle
- 21: Ablenkelement
- 40: Umformrolle
- 41: Ablenkelement
- 42: Öffnung
- 44: Rollen
- H1: Herstellachse
- H5: Herstellachse
- B: Bewegungsrichtung
- L: linke Seite
- P: Verschiebung der weiteren Umformeinheit
- R: rechte Seite
- S: Einschubstelle

## Patentansprüche

1. Verfahren zur Herstellung von Federn (1, 5), insbesondere Taschenfedern, aus Federdraht (6), zur Aufreihung der Federn in einer bestimmten Reihenfolge und zur Abfüllung der Federn (1, 5) in der Reihenfolge in eine Endlosschlange, **dadurch gekennzeichnet,**
**dass** mit einer ersten Umformeinheit (2) mindestens eine erste Feder (1) hergestellt wird, welche während der Herstellung direkt und unmittelbar in eine Wegführeinheit (3) gewunden wird,
**dass** zeitlich nach der Herstellung von mindestens einer ersten Feder (1) mit mindestens einer weiteren Umformeinheit (4) mindestens eine weitere Feder (5) hergestellt wird, welche während der Herstellung direkt und unmittelbar in eine Wegführeinheit (3) gewunden wird, dass
die Wegführeinheit (3) in einer vorbestimmter Reihenfolge mit Federn (1) von der ersten und/oder Federn (5) von der weiteren Umformeinheit (2, 4) befüllt wird, und dass
eine Endlosschlange, insbesondere ein Taschenfederstreifen, durch die Federn in der besagten Reihenfolge befüllt wird.

2. Verfahren nach Anspruch 1, **dadurch gekennzeichnet, dass** mit der ersten Umformeinheit (2) eine erste Feder (1) hergestellt wird, welche bezüglich Form, und/oder Federdurchmesser und/oder Drahtdurchmesser und/oder Anzahl Windungen unterschiedlich von der durch die weitere Umformeinheit (4) hergestellte weitere Feder (5) ist.

3. Verfahren nach einem der vorhergehenden Ansprüche, **dadurch gekennzeichnet, dass** die erste Feder (1) durch die erste Umformeinheit (2) entlang einer Herstellachse (H1) in eine erste Richtung (R1) und die weitere Feder (5) durch die weitere Umformeinheit (4) entlang einer Herstellachse (H5) in eine Richtung (R5) gewunden wird, wobei beim Zeitpunkt der Herstellung die Herstellachse (H1, H5) der Mittelachse (M1, M5) der jeweiligen Feder entspricht und wobei die Herstellachsen (H1, H5) parallel, insbesondere kollinear, zueinander verlaufen, wobei die Richtungen (R1, R2) vorzugsweise im wesentlichen gegeneinander gerichtet sind.

4. Verfahren nach einem der vorhergehenden Ansprüche, **dadurch gekennzeichnet, dass** jeder der Umformeinheiten (2, 4) ein Drahtmagazin zugeordnet ist, wobei aus dem jeweiligen Drahtmagazin der Federdraht (6, 7) der Umformeinheit (2, 4) zugeführt wird, und wobei die Drahtmagazine mit Federdraht (6, 7) mit unterschiedlichen oder gleichen Drahtdurchmessern befüllt sind, und/oder dass die Umformeinheiten (2, 4) Federn mit unterschiedlicher Form und/oder Federdurchmesser und/oder Anzahl Windungen winden.

5. Verfahren nach einem der vorhergehenden Ansprüche, **dadurch gekennzeichnet, dass** die erste Feder (1) und die weitere Feder (5) an der gleichen Stelle (S) in die Wegführeinheit (3) eingeführt werden, wobei die Wegführeinheit (3) nach der Befüllung mit der ersten Feder (1) weiterbewegt wird, so dass die weitere Feder (5) in die frei werdende Stelle eingerührt werden kann.

6. Verfahren nach Anspruch 5, **dadurch gekennzeichnet, dass** die Wegführeinheit (2, 4) getaktet bewegt wird und nach der Befüllung einer Feder (1, 5) jeweils um einen oder mehrere Takt(e) bewegt wird, so dass die Wegführeinheit (2, 4) mit einer weiteren Feder (4) befüllt werden kann.

7. Verfahren nach einem der vorhergehenden Ansprüche, **dadurch gekennzeichnet, dass** die Federn (1, 5) in eine gemeinsame Wegfiihreinheit (3) gewunden werden, oder dass jede der Federn (1, 5) in jeweils eine der jeweiligen Umformeinheit (2, 4) zugeordnete Wegführeinheit (3, 3') gewunden wird.

8. Verfahren nach einem der vorhergehenden Ansprüche, **dadurch gekennzeichnet, dass** die Wegführeinheit (3) die Federn entlang einer Bewegungsachse (B) wegführt, welche Bewegungsachse (B) bevorzugt rechtwinklig zur entsprechenden Herstellachse (H1, H5) der jeweiligen Umformeinheit (2,4) steht.

9. Verfahren nach einem der vorhergehenden Ansprüche, **dadurch gekennzeichnet, dass** Wegführeinheit (3) eine Vielzahl von in Richtung der Bewegungsachse (B) hintereinander angeordnete Fächern (9) aufweist, wobei jeweils ein Fach (9) mit einer einzigen Feder (1, 5) befüllt und anschliessend die Wegführeinheit (3) in Richtung der Bewegungsachse (B) bewegt wird, so dass ein leeres Fach (9) in den Bereich der Umformeinheiten (2, 4), insbesondere der Herstellachsen (H1, H5), zu liegen kommt.

10. Vorrichtung zur Durchführung eines Verfahrens nach einem der vorhergehenden Ansprüche, **dadurch gekennzeichnet, dass** die Vorrichtung eine erste Umformeinheit (2) zur Herstellung einer ersten Feder (1), mindestens eine weitere Umformeinheit (4) zur Herstellung einer weiteren Feder (2) und mindestens eine Wegführeinheit (3) umfasst, wobei die mindestens eine Wegfiihreinheit (3) räumlich derart zu den Umformeinheit (2, 4) steht, dass die jeweilige Feder direkt und unmittelbar in die Wegführeinheit (3) windbar ist, wobei die Wegführeinheit (3) in einer vorbestimmter Reihenfolge mit Federn (1) von der ersten und/oder Federn (5) von der weiteren Umformeinheit (2, 4) befüllbar, und wobei über eine Transfereinheit eine Endlosschlange, insbesondere ein Taschenfederstreifen, durch die Federn in der besagten Reihenfolge befüllbar ist.

11. Vorrichtung nach Anspruch 10, **dadurch gekennzeichnet, dass** die Umformeinheiten (2) jeweils eine Herstellachse (H1, H5) umfassen, wobei eine die erste Feder (1) entlang der Herstellachse (H1) der ersten Umformeinheit in eine erste Richtung (R1) und die weitere Feder (5) entlang der Herstellachse (H5) der weiteren Umformeinheit in eine Richtung (R5) herstellbar ist, wobei beim Zeitpunkt der Herstellung die Herstellachse (H1, H5) der Mittelachse (M1, M5) der jeweiligen Feder entspricht und wobei die Herstellachsen (H1, H5) parallel, insbesondere kollinear, zueinander verlaufen, wobei die Richtungen (R1, R2) vorzugsweise im wesentlichen gegeneinander gerichtet sind.

12. Vorrichtung nach einem der Ansprüche 10 bis 11, **dadurch gekennzeichnet, dass** jeder der Umformeinheiten (2, 4) ein Drahtmagazin zugeordnet ist, wobei aus dem jeweiligen Drahtmagazin der Federdraht (6, 7) der Umformeinheit (2, 4) zugeführt wird, und wobei die Drahtmagazine mit Federdraht (6, 7) mit unterschiedlichen oder gleichen Drahtdurchmesser befüllbar sind.

13. Vorrichtung nach einem der Ansprüche 10 bis 12, **dadurch gekennzeichnet, dass** die erste Feder (1) und die weitere Feder (5) an der gleichen Stelle (S) in die Wegführeinheit (3) einführbar sind, wobei die Wegführeinheit (3) nach der Befüllung mit der ersten Feder (1) weiterbewegbar ist, so dass die weitere Feder (5) in die frei werdende Stelle eingeführt werden kann, wobei die Bewegung vorzugsweise getaktet erfolgt.

14. Vorrichtung nach einem der Ansprüche 10 bis 13, **dadurch gekennzeichnet, dass** die Vorrichtung eine einzige Wegführeinheit (3) umfasst, wobei die Federn (1, 5) in die einzige Wegfiihreinheit (3) gewunden werden, oder dass die Vorrichtung pro Umformeinheit eine Wegführeinheit umfasst, wobei jede der Federn (1, 5) in jeweils eine der jeweiligen Umformeinheit (2, 4) zugeordnete Wegführeinheit (3, 3') gewunden wird.

15. Vorrichtung nach einem der Ansprüche 10 bis 13, **dadurch gekennzeichnet, dass**, die Wegführeinheit (3) eine Bewegungsachse (B) aufweist, entlang welcher die Wegführeinheit (3) bewegbar ist und die Federn wegfiihrbar sind, welche Bewegungsachse (B) bevorzugt rechtwinklig zur entsprechenden Herstellachse (H1, H5) der jeweiligen Umformeinheit (2, 4) steht, und/oder dass die Wegführeinheit (3) eine Vielzahl von in Bewegungsrichtung (B) hintereinander angeordneten Fächern (9) aufweist, wobei jeweils ein Fach (9) mit einer einzigen Feder (1, 5) befüllt und anschliessend die Wegführeinheit (3) in Richtung der Bewegungsachse (B) bewegt wird, so dass ein leeres Fach (9) in den Bereich der Umformeinheiten (2, 4), insbesondere der Herstellachsen (H1, H5), zu liegen kommt.
